# EUROPÄISCHE PATENTSCHRIFT

(11) **EP 3 039 703 B1**
(45) Veröffentlichungstag und Bekanntmachung des Hinweises auf die Patenterteilung: **02.05.2018**
(21) Anmeldenummer: 14747655.0
(22) Anmeldetag: 05.08.2014
(51) Int. Cl.: H01H 33/70, H01H 1/38, H01H 33/91, H01H 9/30

(54) **GASISOLIERTER HOCHSPANNUNGSSCHALTER**
GAS-INSULATED HIGH-VOLTAGE CIRCUIT-BREAKER
DISJONCTEUR HAUTE TENSION À ISOLATION GAZEUSE

(30) Priorität: 28.08.2013 DE 102013109336; 15.04.2014 DE 102014105392
(43) Veröffentlichungstag der Anmeldung: 06.07.2016
(73) Patentinhaber: ABB Schweiz AG, 5400 Baden (CH)
(72) Erfinder: IORDANIDIS, Arthouros, 5400 Baden (CH); SEEGER, Martin, 5036 Oberentfelden (CH); DOUSSET, Vincent, 5400 Baden (CH); GALLETTI, Bernardo, 5415 Nussbaumen (CH); PANOUSIS, Emmanouil, 5400 Baden (CH); LEHMANN, Joerg, 4056 Basel (CH); PISU, Franceso, 5413 Birmenstorf (CH); DHOTRE, Mahesh, 5200 Brugg (CH); OVER, Daniel, 5313 Klingnau (CH); ZEHNDER, Lukas, 5405 Baden-Dättwil (CH); ARNDT, Stefan, 8050 Zürich (CH)
(74) Vertreter: ABB Patent Attorneys
(86) Internationale Anmeldenummer: PCT/EP2014/066797
(87) Internationale Veröffentlichungsnummer: WO 2015/028264

(56) Entgegenhaltungen:
- WO-A1-2009/049669
- DE-A1- 10 226 044
- US-A- 4 393 291
- US-A- 4 774 388

## Beschreibung

### TECHNISCHES GEBIET

Die vorliegende Erfindung bezieht sich auf einen gasisolierten Hochspannungsschalter nach dem Oberbegriff von Patentanspruch 1.

Der Schalter der eingangs genannten Art ermöglicht im Nennspannungsbereich von ca. 10 kV bis zu mehreren hundert kV, wie beispielsweise 123 kV oder 365 kV, das Abschalten hoher, im allgemeinen bis 63 kA, betragender Kurzschlussströme. Der Schalter enthält ein isoliergasgefülltes Gehäuse und eine im Gehäuse eingeschlossenen Kontaktanordnung, die in koaxialer Anordnung zwei längs einer Achse relativ zueinander bewegliche Lichtbogenkontakte, nämlich eine Kontakttulpe und einen Kontaktstift, aufweist sowie zwei Isolierdüsen, die in axialer Richtung mit Abstand zueinander gehalten sind, und von denen die erste einen längs der Achse geführten ersten Strömungskanal mit einer ersten Verengung und die zweite einen längs der Achse geführten zweiten Strömungskanal mit einer zweiten Verengung aufweist. Bei diesem Schalter ist die Kontakttulpe in einem stromabwärts der ersten Verengung angeordneten Abströmabschnitt des ersten Strömungskanals angeordnet. In der Einschaltposition ist der Kontaktstift in elektrisch leitender Weise in eine Verengung der Kontakttulpe eingefahren. Beim Ausschalten wird der Kontaktstift entlang der Achse verschoben. Dabei bildet sich eine Lichtbogenzone und werden die erste und nachfolgend die zweite Verengung freigegeben. An einem in der Lichtbogenzone gebildeten Staupunkt zweigen dann zwei entgegengesetzt gerichtete Löschgasströmungen ab, von denen die erste durch den ersten und die zweite durch den zweiten Strömungskanal geführt wird.

Um den Durchgang des Kontaktstifts durch die Verengungen der beiden Isolierdüsen zu erleichtern, weisen die beiden Verengungen im allgemeinen jeweils einen typischerweise wenige Millimeter grösseren Innendurchmesser auf als der Aussendurchmesser des Kontaktstifts. Um bei geschlossenem Schalter einen guten elektrischen Kontakt zwischen der Kontakttulpe und dem dann in die Kontakttulpe eingefahrenen Kontaktstift zu erreichen, erweitert sich der Innendurchmesser einer Verengung der Kontakttulpe bei geöffnetem Schalter typischerweise um wenige Millimeter, um so einen Innendurchmesser zu erreichen, der dem Aussendurchmesser des Kontaktstifts entspricht. Daher ist der Innendurchmesser der Kontakttulpe bei geöffnetem Schalter mehrere, typischerweise 4 bis 6 Millimeter, kleiner als der Innendurchmesser der Verengung jeder der beiden Isolierdüsen. Da die Kontakttulpe im allgemeinen jedoch einen Kranz von Kontaktfingern aufweist, deren freien Enden bei geschlossenem Schalter unter Bildung von Kontaktkraft auf dem Kontaktstift aufliegen und bei geöffnetem Schalter unter Bildung der Verengung radial nach innen einfedern, umfasst der wirksame Strömungsquerschnitt der Kontakttulpe neben dem Strömungsquerschnitt seiner Verengung auch noch die durch Schlitze zwischen den Kontaktfingern gebildeten Strömungsquerschnitte.
Die beim Unterbrechen eines Stroms einen Schaltlichtbogen aufnehmende Lichtbogenzone ist in axialer Richtung von den beiden Lichtbogenkontakten und in radialer Richtung von den beiden Isolierdüsen begrenzt. Durch den Schaltlichtbogen in der Hochstromphase des abzuschaltenden Stroms gebildetes Lichtbogenplasma wird bei Annäherung des Stroms an einen Nulldurchgang als Löschgas zur Beblasung des Schaltlichtbogens in die Lichtbogenzone geführt.
Die von der dielektrischen Festigkeit der Schaltkammer bestimmte Ausschaltleistung eines mit dieser Schaltkammer ausgerüsteten Hochspannungsschalters hängt von der Dichte des Löschgases ab, d.h. von Druck und Temperatur des in der Lichtbogenzone wirkenden Löschgases. Treten in diesem Gas beim Löschen des Lichtbogens unerwünschte Dichteschwankungen auf, so kann dies gegebenenfalls zu einer unerwünschten Rückzündung führen.

### STAND DER TECHNIK

Ein Schalter der eingangs genannten Art ist beschrieben in US 4,774,388 A. Dieses Dokument wird als nächstliegender Stand der Technik angesehen. Bei diesem Schalter werden beim Ausschalten zwei Teilgasströmungen gebildet, von denen die erste durch eine Kontakttulpe geführt wird und die zweite durch einen von der Kontakttulpe innen und einer Isolierhifsdüse aussen begrenzten Strömungskanal und Öffnungen in der Isolierhilfsdüse in ein Teilvolumen einer Kolben-Zylinder Kompressionsvorrichtung. Beim Ausschalten baut daher die zweite Teilgasströmung im Teilvolumen Druck auf, welcher den Schalterantrieb beim Ausschalten unterstützt. Da das Teilvolumen gegenüber dem von einem isoliergasgefüllten Gehäuse des Schalters umschlossenen Volumen klein ist, kann beim Unterbrechen grosser Ströme der Druck im Teilvolmen und damit auch stromabwärts der Isolierhilfsdüse Werte erreichen, welche das thermische Schaltverhalten des Schalters beeinträchtigen.

Ein weiterer Schalter der eingangs genannten Art ist in WO 2009/049669A1 offenbart: Dieser Schalter weist eine von einer Isolierhilfsdüse umgebene Kontakttulpe, ein Heizvolumen zur Aufnahme von lichtbogenaufgeheiztem Löschgas und ein Überdruckventil auf. Das Überdruckventil dient dem Begrenzen des Drucks des Löschgases in einer den Schaltlichtbogen aufnehmenden Lichtbogenzone durch Öffnen eines in einen Expansionsraum mündenden Entlastungskanals. Bei der Ausführungsform nach Fig. 10 ist der Ventilkörper des Überdruckventils als axial ausgerichtete Hülse ausgebildet. Diese Hülse ist mit dem Differenzdruck belastet, der sich beim Öffnen des Schalters zwischen einem stromaufwärts des Überdruckventils angeordneten Abschnitt des Entlastungskanals und einem Kolben-Zylinder-Kompressionsraum einer Vorrichtung zur Erzeugung einer geringen Zusatzmenge an Löschgas bildet.

Ein Öffnen und ein Offenhalten des Überdruckventils wird dann erreicht, wenn der Gasdruck im Kanalabschnitt höher als im Kompressionsraum ist. Der Gasdruck stromabwärts der Isolierhilfsdüse erreicht dann Werte, welche das thermische Schaltverhalten des Schalters beeinträchtigen.

DE 102 26 044 A1 beschreibt einen Druckgasschalter mit einer von einer zylindrischen Abdeckung umgebenen Kontakttulpe. Die Abdeckung begrenzt zusammen mit einer Isolierdüse einen durch eine Trennwand in zwei Teilräume unterteilten Gasspeicherraum, welcher der Bereitstellung von lichtbogenkomprimiertem Löschgas dient.

Ein in EP 1 630 841 B1 beschriebener Schalter weist eine für ein Unterbrechen von Strömen unterschiedlicher Grösse und unterschiedlichen Verhaltens vorteilhaftes Design der Isolierdüse auf mit einer gegenüber dem Durchmesser grossen zylinderförmigen Verengung. Durch rasche Trennung zweier gegenläufig bewegter Lichtbogenkontakte werden eine hohe Trenngeschwindigkeit und ein hoher Löschgasdruck erreicht und wird so durch Zusammenwirken mit der langen Engstelle der Isolierdüse eine gute Ausschaltleistung auch beim Unterbrechen kritischer, typischerweise kapazitiver, Ströme erzielt.

EP 0 836 209 B1 beschreibt einen zum Unterbrechen hoher Ströme im Mittelspannungsbereich geeigneten Leistungsschalter. Dieser Schalter enthält eine Schaltstelle und ein Heizvolumen. Das Heizvolumen ist koaxial um zwei entlang der Achse relativ zueinander verschiebbare Abbrandkontaktanordnungen der Schaltstelle geführt. Beim Unterbrechen eines Stroms wird das Heizvolumen über einen radial ausgerichteten Kanal mit der Lichtbogenzone verbunden. Der Kanal wird von zwei axial ausgerichteten Kappen begrenzt, von denen mindestens eine aus einem temperaturbeständigen Isoliermaterial besteht. Jede Kappe nimmt eine von zwei Kontakttulpen der beiden Abbrandkontaktanordnungen auf. Diese Kontaktanordnungen sind bei geschlossenem Schalter über einen längs der Achse verschiebbaren Kontaktstift elektrisch leitend miteinander verbunden. Beim Öffnen des Schalters wird ein zunächst auf einer ersten der beiden Kontakttulpen und der Spitze des Kontaktstifts fussender Schaltlichtbogen von Kontaktstift auf die zweite Kontakttulpe übertragen. Der Schaltlichtbogen kann dann bei Annäherung des Stroms an einen Nulldurchgang mit Löschgas aus dem Heizvolumen beblasen und der Strom unterbrochen werden.

Ein in EP 0 228 099 B1 veröffentlichter Hochspannungsschalter weist eine weitgehend axialsymmetrische Lichtbogenkontaktanordnung mit einer Kontakttulpe und einem Kontaktstift sowie mit zwei axial voneinander mit Abstand gehaltenen Isolierdüsen auf. Die Kontakttulpe ist geschlitzt ausgebildet und weist durch axial geführte Schlitze voneinander getrennte Kontaktfinger auf, welche bei geöffnetem Schalter mit ihren freien Enden eine Verengung der Kontakttulpe bilden. An dem von den freien Enden der Kontaktfinger abgewandten Ansatz der Schlitze an der Kontakttulpe sind Öffnungen vorgesehen, welche beim Ausschalten Unterdruck in einer Zone erzeugen, in der ein Schaltlichtbogen an der Kontakttulpe gebildet wird, und welche dieser Zone Wärme entziehen.

In beiden Figuren von DE 199 02 835 A1 ist ein Hochspannungsleistungsschalter dargestellt mit einem axial ausgerichteten Strömungskanal für axial nach unten führbares Löschgas. Dieser Kanal ist radial nach aussen durch eine nicht bezeichnete Isolierhilfsdüse und eine Kontakttulpe 3 begrenzt. Der Schalter weist ferner einen Ringraum auf, der von der Kontakttulpe 3 radial nach innen und von der Isolierhilfsdüse radial nach aussen begrenzt ist. Der Ringraum beginnt am oberen Ende der Kontakttulpe und setzt sich bis zum unteren Ende der Kontakttulpe nach unten fort. Funktion und Bemessung dieses Ringraums sind nicht beschrieben.

US 4,393,291 beschreibt einen Druckgasschalter, bei dem zwei ringförmige Lichtbogenkontakte 4, 7 und eine die beiden Kontakte bei geschlossenem Schalter umgebende, elektrisch isolierende Öffnung 11 koaxial angeordnet sind. Beim Ausschalten fusst ein Schaltlichtbogen zunächst auf den beiden Kontakten 4, 7. Da anschliessend der Lichtbogen mit Druckgas beblasen wird, welches in axialer Richtung durch die Öffnung 11 nach unten geführt wird, kommutiert der zuvor auf dem Kontakt 7 gehaltene Fusspunkt des Lichtbogens auf einen axial ausgerichteten Kontaktstift 8 und wird bis zum Erlöschen axial mit Druckgas beblasen. Das Druckgas wird anschliessend durch eine radial ausgerichtete Gasöffnung in einen Expansionsraum ausgestossen.

### DARSTELLUNG DER ERFINDUNG

Der Erfindung, wie sie in den Patentansprüchen angegeben ist, liegt die Aufgabe zugrunde, einen gasisolierten Hochspannungsschalter der eingangs genannten Art zu schaffen, der sich durch eine gute Ausschaltleistung und eine hohe Betriebssicherheit auszeichnet.

Gemäss der Erfindung wird ein gasisolierter Hochspannungsschalter der eingangs genannten Art bereitgestellt mit einem isoliergasgefüllten Gehäuse und einer im Gehäuse eingeschlossenen Kontaktanordnung, die in koaxialer Anordnung zwei längs einer Achse relativ zueinander bewegliche Lichtbogenkontakte, von denen ein erster als erste Kontakttulpe und ein zweiter als Kontaktstift ausgebildet ist, enthält sowie zwei Isolierdüsen, die in axialer Richtung mit Abstand zueinander gehalten sind, und von denen die erste einen längs der Achse geführten ersten Strömungskanal mit einer ersten Verengung aufweist und die zweite einen längs der Achse geführten zweiten Strömungskanal mit einer zweiten Verengung.

Dabei weist die erste Kontakttulpe einen symmetrisch um die Achse geführten Kranz von axial ausgerichteten Kontaktfingern auf, die beim Ausschalten mit freiliegenden Enden die Verengung der Kontakttulpe bilden.

Dabei ist die erste Kontakttulpe in einem stromabwärts der ersten Verengung angeordneten Abströmabschnitt des ersten Strömungskanals angeordnet, ist der Kontaktstift in der Einschaltposition in eine den Kontaktstift elektrisch leitend kontaktierende Verengung der ersten Kontakttulpe eingefahren und ist der Kontaktstift beim Ausschalten entlang der Achse verschiebbar, wobei unter Bildung einer Lichtbogenzone zunächst die erste und nachfolgend die zweite Verengung freigebbar ist, und wobei beim Ausschalten von einem in der Lichtbogenzone gebildeten Staupunkt zwei entgegengesetzt gerichtete Löschgasströmungen abzweigen, von denen die erste durch den ersten und die zweite durch den zweiten Strömungskanal in einen Auspuffraum führbar ist.

Bei diesem Schalter ist die Summe der Strömungsquerschnitte der Verengung der Kontakttulpe und einer im Abströmabschnitt angeordneten dritten Verengung grösser als der Strömungsquerschnitt der ersten Verengung, wobei durch die Verengung der ersten Kontakttulpe eine erste Teilströmung der ersten Löschgasströmung und durch die dritte Verengung eine parallel zur ersten Teilströmung gerichtete, den verbleibenden Teil der ersten Löschgasströmung aufnehmende zweite Teilströmung führbar ist.

Dabei weist der Strömungsquerschnitt der dritten Verengung mindestens die zwei nachfolgend aufgelisteten Strömungsquerschnitte auf, nämlich
einen ersten Strömungsquerschnitt, der durch die Summe der Strömungsquerschnitte gebildet ist, die auf die Mantelfläche der ersten Kontakttulpe geführte Schlitze zwischen je zwei der im Kranz aufeinanderfolgenden Kontaktfinger bilden, und
einen zweiten Strömungsquerschnitt eines um die Achse geführten, ringförmigen Gasauslasses, der an einem vom geschlitzt ausgebildeten Ende abgewandten Abschnitt der ersten Kontakttulpe zwischen der ersten Kontakttulpe und der ersten Isolierdüse angeordnet und durch axial ausgerichtete Materialausnehmungen gebildet ist.

Beim Schalter nach der Erfindung ist sichergestellt, dass durch geeignete Bemessung der Strömungsquerschnitte der Verengungen von erster Isolierdüse und von erster Kontakttulpe und der im Abströmkanal der ersten Isolierdüse angeordneten dritten Verengung ein Rückstau der ersten Löschgasströmung an der einen erheblich kleineren Strömungsquerschnitt als die Verengung der ersten Isolierdüse aufweisenden Verengung der Kontakttulpe vermieden wird. Daher wird beim Ausschalten im erfindungsgemässen Schalter stromabwärts der Verengung der ersten Isolierdüse eine hohe Strömungsgeschwindigkeit der ersten Löschgasströmung erreicht. Dies führt zu einem schnellen und effizienten Abführen des Lichtbogenplasmas stromaufwärts der Kontakttulpe, verbessert die dielektrische Wiederverfestigung einer Trennstrecke in einem sich stromaufwärts der Kontakttulpe erstreckenden Bereich der Lichtbogenzone und erhöht so die Ausschaltleistung und die Betriebssicherheit des Schalters. Es entfallen zugleich die mechanische Festigkeit der Kontaktanordnung beeinträchtigende konstruktive Massnahmen, wie ein in der ersten Isolierdüse geführter Bypass-Kanal oder wie Durchgangslöcher in der ersten Kontakttulpe.

Ein Strömungsquerschnitt eines um die Achse geführten, axial ausgerichteten Ringspalts, der radial nach innen von einem geschlitzt ausgebildeten Ende der ersten Kontakttulpe und radial nach aussen von der ersten Isolierdüse begrenzt ist, ist mit Vorteil grösser ist als die Summe des ersten und des zweiten Strömungsquerschnitts. Bei einer solchen Ausführungsform des erfindungsgemässen Schalters sind der Druck und damit auch die Dichte des Löschgases beim Ausschalten in dem mit starken elektrischen Feldern belasteten Raum zwischen der Mantelfläche der ersten Kontakttulpe und der ersten Isolierdüse gegenüber dem Druck und der Dichte des im Innenraum der ersten Kontakttulpe befindlichen Löschgases vergleichsweise hoch. Dadurch werden beim Ausschalten die dielektrische Festigkeit des Schalters und damit auch das Schaltvermögen und die Betriebssicherheit des Schalters zusätzlich erhöht.

In einer weiteren Ausführungsform des erfindungsgemässen Schalters ist ein als zweite Kontakttulpe ausgebildeter dritter Lichtbogenkontakt in einem stromabwärts der zweiten Verengung angeordneten Abströmabschnitt des zweiten Strömungskanals angeordnet und weist einen symmetrisch um die Achse geführten Kranz von axial ausgerichteten Kontaktfingern auf, die beim Ausschalten mit freiliegenden Enden die Verengung der zweiten Kontakttulpe bilden. Dabei ist die Summe der Strömungsquerschnitte einer Verengung der zweiten Kontakttulpe und einer im Abströmabschnitt des zweiten Strömungskanals angeordneten vierten Verengung grösser als der Strömungsquerschnitt der zweiten Verengung und ist der Strömungsquerschnitt der vierten Verengung von mindestens zwei der nachfolgend aufgelisteten Strömungsquerschnitte gebildet:
(a') ein Strömungsquerschnitt eines um die Achse geführten, radial nach aussen ausgerichteten Ringspalts, der axial begrenzt ist von einer ringförmigen, sich von der zweiten Verengung radial nach aussen erstreckenden Fläche der zweiten Isolierdüse und einem der zweiten Verengung zugewandten, geschlitzt ausgeführten Ende der zweiten Kontakttulpe,
(b') ein Strömungsquerschnitt, der durch die Summe der Strömungsquerschnitte gebildet ist, die auf das freie Ende der zweiten Kontakttulpe geführte Schlitze zwischen je zwei der im Kranz aufeinanderfolgenden Kontaktfinger bilden,
(c') ein Strömungsquerschnitt, der durch die Summe der Strömungsquerschnitte gebildet ist, die auf die Mantelfläche der zweiten Kontakttulpe geführte Schlitze zwischen je zwei der im Kranz aufeinanderfolgenden Kontaktfinger bilden,
(d') ein Strömungsquerschnitt eines um die Achse geführten, axial ausgerichteten Ringspalts, der radial nach innen von einem geschlitzt ausgebildeten Ende der zweiten Kontakttulpe und radial nach aussen von der zweiten Isolierdüse begrenzt ist, und
(e') ein Strömungsquerschnitt eines um die Achse geführten, ringförmigen Gasauslasses, der an einem vom geschlitzt ausgebildeten Ende abgewandten Abschnitt der zweiten Kontakttulpe angeordnet ist,
wobei durch die Verengung der zweiten Kontakttulpe eine erste Teilströmung der zweiten Löschgasströmung und durch die vierte Verengung eine parallel zur ersten Teilströmung gerichtete, den verbleibenden Teil der zweiten Löschgasströmung aufnehmende zweite Teilströmung führbar ist.

Durch geeignete Anordnung und Ausbildung der zweiten Kontakttulpe im Abströmkanal der zweiten Isolierdüse werden die dielektrische Wiederverfestigung der Trennstrecke und damit auch die Ausschaltleistung und die Betriebssicherheit des Schalters verbessert. Zudem verringert sich auch nach mehrmaligem Abschalten und einer daraus resultierenden Vergrösserung des Durchmessers der zweiten Verengung infolge von Materialabbrand der Druckaufbau bei einem weiteren Abschaltvorgang nur in zulässiger Weise. Dies ist dadurch bedingt, dass die zweite Kontakttulpe gegenüber der zweiten Isolierdüse einen vernachlässigbaren Materialabbrand aufweist und so beim Abschaltvorgang einen dielektrisch vorteilhaften Druckaufbau in der zweiten Verengung gewährleistet. Zugleich kann die zweite Kontakttulpe einem einfachen Abgreifen des Schalterstroms an einem der beiden Stromanschlüsse des Schalters dienen.

Um während des gesamten Ausschaltvorgang ein schnelles Wegführen des Lichtbogenplasmas aus der Lichtbogenzone zu gewährleisten, ist der Strömungsquerschnitt der zweiten Kontakttulpe mit Vorteil kleiner als der Strömungsquerschnitt eines nach Freigabe der zweiten Kontakttulpe gebildeten Ringkanals zwischen der zweiten Kontakttulpe und dem Kontaktstift.

Um die dielektrische Festigkeit des erfindungsgemässen Schalters im Bereich der zweiten Kontakttulpe zu erhöhen, kann der Strömungsquerschnitt nach (d') grösser sein als die Summe der Strömungsquerschnitte nach (c') und nach (e').

Um eine gute Ausschaltleistung des erfindungsgemässen Schalters auch bei Nennspannungen grösser 70 kV zu erreichen, kann die zweite Verengung längs der Achse zylinderförmig erstreckt sein und einen Durchmesser aufweisen, der kleiner ist ihre axiale Erstreckung.

Da bei einer Ausführungsform des erfindungsgemässen Schalters mit der ersten und der zweiten Kontakttulpe die Löschgeometrie im Bereich der beiden Fusspunkte des Schaltlichtbogens spiegelsymmetrisch ist, kann das Schaltvermögen dieses Schalters gut vorherbestimmt werden.

Am Schalter kann auch eine äussere Abschirmung vorgesehen sein, welche im Bereich des Abströmkanals ringförmig um die zweite Isolierdüse herumgeführt ist und vor allem der Steuerung des elektrischen Feldes im Bereich kritischer Tripelpunkte, aber auch der Abschirmung des an der zweiten Tulpe wirkenden elektrischen Feldes dient.

In einer bevorzugten Ausführungsform des Hochspannungsschalters nach der Erfindung kann die erste Kontakttulpe an einem in den ersten Strömungskanal geführten Ende eines hohlen Kontaktträgers befestigt sein, kann in den Kontaktträger ein Verbindungskanal eingeformt sein, und kann ein von der ersten Isolierdüse nach aussen und von der ersten Kontakttulpe nach innen begrenztes, ringförmig um die Achse geführtes Teilvolumen des ersten Strömungskanals über den Verbindungskanal mit dem Inneren des Kontaktträgers verbunden sein. Bei dieser Ausführungsform können die erste Kontakttulpe und die erste Isolierdüse jeweils als handelsübliches, standardisiertes Bauteil ausgebildet sein. Hierdurch werden zum einen die Kosten bei der Fertigung und Wartung des erfindungsgemässen Schalters trotz eines verbesserten Schaltvermögens gering gehalten. Zum anderen werden durch den Einsatz standardisierter Bauteile und dadurch, dass eine mechanische Anpassung der ersten Kontakttulpe und der Isolierdüse entfällt, auch eine unerwünschte Reduktion der mechanischen Festigkeit der Kontaktanordnung und damit auch der Betriebsdauer des Schalters vermieden.

In fertigungstechnisch vorteilhafter Weise kann der Kontaktträger in koaxialer Anordnung ein innenliegendes Rohr und eine aussenliegende Hülse, welche die erste Isolierdüse trägt, aufweisen, kann ein durch die Hülse geführter erster Abschnitt des Verbindungskanals mindestens zwei parallel geschaltete Teilkanäle enthalten und kann ein zweiter Abschnitt des Verbindungskanals durch die Wand des Rohrs geführt sein.

Der Kontaktträger kann ferner eine Schraubverbindung zum Festsetzen der Hülse auf dem Rohr aufweisen sowie eine ringförmig um die Achse geführte Nut, welche den ersten und den zweiten Abschnitt des Verbindungskanals miteinander verbindet.

Die Hülse kann einstückig ausgebildet sein und ein Ende der ersten Kontakttulpe mit einer von der Schraubverbindung aufgebrachten Klemmkraft auf einer Stirnfläche des Rohrs festsetzen.

Die Hülse kann zwei durch axial geführte Schrauben miteinander verbundene Hülsenteile aufweisen, und beide Hülsenteile können ein Ende der ersten Kontakttulpe mit einer von den axial geführten Schrauben aufgebrachten Klemmkraft am Kontaktträger festsetzen.

### KURZE BESCHREIBUNG DER ZEICHNUNGEN

Anhand von Zeichnungen werden nachfolgend Ausführungsbeispiele der Erfindung näher erläutert. Hierbei zeigt:
- Fig.1: eine Aufsicht auf einen axial geführten Schnitt durch einen oberhalb einer Achse liegenden Teil einer stark vereinfacht dargestellten Ausführungsform eines Hochspannungsschalters beim Öffnen,
- Fig.2: eine von rechts in Richtung der Achse geführte Aufsicht auf einen als Kontakttulpe ausgeführten Lichtbogenkontakt des Hochspannungsschalters nach Fig.1,
- Fig.3: eine Draufsicht auf die Kontakttulpe nach Fig.2,
- Fig.4: eine Aufsicht auf einen axial geführten Schnitt durch einen oberhalb der Achse liegenden Teil einer stark vereinfacht dargestellten ersten Ausführungsform des Hochspannungsschalters nach der Erfindung bei geöffneter Schaltstelle,
- Fig.5: eine Aufsicht auf einen axial geführten Schnitt durch einen oberhalb der Achse liegenden Teil einer stark vereinfacht dargestellten Ausführungsform eines Hochspannungsschalters bei geöffneter Schaltstelle,
- Figuren 6 und 7: jeweils eine Aufsicht auf einen axial geführten Schnitt durch einen oberhalb der Achse liegenden Teil einer zweiten Ausführungsform des Hochspannungsschalters nach der Erfindung bei geschlossener Schaltstelle resp. beim Ausschalten,
- Figuren 8 und 9: jeweils eine Aufsicht auf einen axial geführten Schnitt durch einen oberhalb der Achse liegenden Teil einer dritten und einer vierten Ausführungsform des Hochspannungsschalters nach der Erfindung, und
- Fig.10: eine in Richtung von zwei Pfeilen geführte Aufsicht auf einen längs X-X geführten Schnitt durch den Schalter nach Fig.9.

### WEGE ZUR AUSFÜHRUNG DER ERFINDUNG

In allen Figuren beziehen sich gleiche Bezugszeichen auf gleichwirkende Teile. Die in den Figuren 1 bis 7 dargestellten vier Ausführungsformen eines Hochspannungsschalters sind bezüglich einer Achse A im wesentlichen axialsymmetrisch aufgebaut und enthalten jeweils ein lediglich in den Ausführungsformen gemäss den Figuren 1, 6 und 7 dargestelltes metallenes oder elektrisch isolierendes Gehäuse 10, das mit einem komprimierten Isoliergas, typischerweise auf der Basis von Schwefelhexafluorid, Stickstoff, Kohlendioxid, Luft oder von Mischungen dieser Gase untereinander, gefüllt ist. Das Gehäuse nimmt eine Kontaktanordnung auf, die in koaxialer Anordnung zwei Lichtbogenkontakten 20 und 30 und zwei Isolierdüsen 40 und 50 enthält sowie einen lediglich in den Figuren 1, 6 und 7 dargestellten Druckraum 60 zur Aufnahme von Löschgas über einen Heizkanal 62. Weitere vom Gehäuse aufgenommene Elemente, wie Steuerventile, zwei Stromanschlüsse und zwei den Druckraum 60, die beiden Isolierdüsen 40, 50 und die beiden Lichtbogenkontakte 20, 30 koaxial umgebende Nennstromkontakte der Kontaktanordnung sind nicht dargestellt.

Der Lichtbogenkontakt 20 ist als Kontakttulpe ausgeführt und ist in ein Ende eines nicht dargestellten, als Rohr ausgebildeten metallenen Kontaktträgers integriert. Der Lichtbogenkontakt 30 ist als entlang der Achse A ausgerichteter Kontaktstift ausgebildet.

Aus den Figuren 2 und 3 ist ersichtlich, dass die Kontakttulpe 20 einen konzentrisch um die Achse A geführten Kranz von weitgehend achsparallel angeordneten Kontaktfingern 21 aufweist. Die Kontaktfinger 21 weisen jeweils ein freies Ende 22 auf, welches bei geschlossenem Schalter (vgl.Fig.6) unter Bildung von Kontaktkraft federnd auf einem Ende 31 des Kontaktstifts 30 aufliegt und beim Öffnen des Schalters nach dem Trennen der beiden Kontakte 20, 30 nach innen einfedert, wodurch der Kontaktfingerkranz eine Verengung der Kontakttulpe 20 mit einem Strömungsquerschnitt A_{K} bildet. Ersichtlich sind die Kontaktfinger 21 durch axial erstreckte Schlitze 23 voneinander mit Abstand im Kranz gehalten. Durch die Schlitze 23 wird ein aus Fig.2 ersichtlicher Strömungsquerschnitt A_{s, ax} für ein den Kranz der Kontaktfinger 21 axial anströmendes Gas und ein aus Fig.3 ersichtlicher Strömungsquerschnitt A_{s, rad} für ein diesen Kranz radial von aussen nach innen anströmendes Gas gebildet.

Die Kontakttulpe 20 und der Kontaktstift 30 sind aus einem Werkstoff mit einer hohen Federkraft bei zugleich hoher elektrischer Leitfähigkeit, wie typischerweise einer Kupfer-Chrom-Zirkon-Legierung, gebildet. Die Enden 22 der Kontaktfinger resp. das Ende 31 des Kontaktstifts ist aus einem gegenüber der Wirkung von Schaltlichtbögen beständigen, elektrisch leitenden Werkstoff, wie typischerweise einer Wolfram-Kupfer-Legierung, gebildet.

Die Kontakttulpe 20, die beiden Isolierdüsen 40 und 50 und der Druckraum 60 sind Teil einer Baueinheit B, die vom einem Schalterantrieb D in Richtung der Achse A nach rechts oder nach links verschiebbar ist. Der Kontaktstift 30 ist Teil einer zweiter Baueinheit C, welche feststehend oder zum Ermöglichen einer gegenläufigen Doppelbewegung der beiden Baueinheiten aber auch beweglich sein kann.

Wie aus den Figuren 1, 4 bis 7 ersichtlich ist, sind zwei einander gegenüberstehende Stirnseiten der beiden Isolierdüsen 40 und 50 voneinander mit Abstand gehalten und begrenzen so einen vorwiegend radial ausgerichteten und ringförmig um die Achse A geführten Mündungsabschnitt 61 des Heizkanals 62. Der Heizkanal 62 ist lediglich in den Figuren 1, 6 und 7 dargestellt und verbindet den Druckraum 60 beim Ausschalten mit einer zu Beginn des Ausschaltvorgangs von der Kontakttulpe 20 und dem dann freien Ende 31 des Kontaktstifts 30 axial begrenzten Lichtbogenzone L. Die beiden Isolierdüsen 40 und 50 enthalten gegenläufig entlang der Achse A geführt jeweils einen am Mündungsabschnitt 61 ansetzenden Strömungskanal 41 resp. 51. Eine ringförmige Verengung 42 bildet einen minimalen Strömungsquerschnitt Aₙ des Strömungskanals 41. Eine zylinderförmige Verengung 52 bildet einen minimalen Strömungsquerschnitt Aₙ' des Strömungskanals 51.

Die beiden Isolierdüsen 40 und 50 sind aus einem bei der Einwirkung eines Schaltlichtbogens S Löschgas abgebenden Material gefertigt, wie insbesondere Polytetrafluorethylen (PTFE).

In einem vom Mündungsabschnitt 61 abgewandten, an die Verengung 42 bzw. 52 anschliessenden Abströmabschnitt 43 resp. 53 vergrössert sich der Strömungsquerschnitt des Strömungskanals 41 resp. 51. Bei allen Ausführungsformen ist die Kontakttulpe 20 stromabwärts der Verengung 42 im Abströmabschnitt 43 des Strömungskanals 41 angeordnet.

Der nur in den beiden Figuren 1, 6 und 7 dargestellte Druckraum 60 ist als Heizvolumen ausgebildet. Das Heizvolumen speichert beim Öffnen des Schalters komprimiertes Löschgas, welches in einer Hochstromphase eines zu unterbrechenden Stroms von dem in der Lichtbogenzone L brennenden Schaltlichtbogen S erzeugt wird und welches beim Stromnulldurchgang aus dem Druckraum 60 über den Heizkanal 62 gegenläufig in die beiden Strömungskanäle 41, 51 einströmt.

Das Heizvolumen kann über ein Steuerventil mit einem Kompressionsraum einer vom Hub der Baueinheit B gesteuerten Kolben-Zylinder-Kompressionsvorrichtung des Druckraums 60 verbunden sein. Alternativ kann das Heizvolumen auch in den Kompressionsraum der vom Hub der Baueinheit B gesteuerten Kolben-Zylinder-Kompressionsvorrichtung unter Bildung des Druckraums 60 integriert sein.

In der (nur aus Fig.6 ersichtlichen) Einschaltposition ist der Kontaktstift 30 in die Kontakttulpe 20 eingefahren und kontaktieren die lichtbogenfesten Enden 22 der nun federnd aufgespreizten Kontaktfinger 21 den Kontaktstift 30 mit einer definierten Kontaktkraft in elektrisch leitender Weise.

Bei den Ausführungsformen nach den Figuren 1 bis 5 sind die Kontakttulpe 20 und der Kontaktstift 30 permanent mit jeweils einem der beiden Stromanschlüsse des Schalters verbunden. Bei diesen Ausführungsformen führt der Schalter daher bei geschlossener Kontaktanordnung Strom, der in einem Stromkreis fliesst, welcher sich von einem der beiden Stromanschlüsse des Schalters über die Kontakttulpe 20 und den Kontaktstift 30 zum anderen der beiden Stromanschlüsse des Schalters erstreckt.

Zum Unterbrechen eines Fehlerstroms wird die Baueinheit B durch den Antrieb D nach links bewegt. Hierbei trennen sich die Kontakttulpe 20 und der Kontaktstift 30 voneinander unter Bildung einer von den Enden 22 der Kontaktfinger 21 und dem Ende 31 des Kontaktstifts 30 begrenzten Trennstrecke und wird der auf den Enden 22, 31 fussende, aus Fig.1 ersichtliche Schaltlichtbogen S gezogen. Dieser Schaltlichtbogen befindet sich in dem durch die Verengungen 42 und 52 radial und durch die Kontakttulpe 20 und den Kontaktstift 30 axial begrenzten Lichtbogenraum L und erzeugt dabei durch Wechselwirkung mit dem Isoliermaterial der Düsen 40 und 50 komprimiertes Lichtbogenplasma.

In einer Halbwelle des abzuschaltenden Stroms ist der Druck in der Lichtbogenzone L im allgemeinen höher als in dem als Heizvolumen ausgebildeten Teil des Druckraums 60, in dem kühles Isoliergas gespeichert ist, welches zunächst nur den im Gehäuse 10 herrschenden Fülldruck aufweist. Wenn der Kontaktstift 30 den Mündungsabschnitt 61 freigibt, strömt daher ein Teil des Lichtbogenplasmas ins Heizvolumen und vermischt sich dort mit dem bereits vorhandenen kühlen Isoliergas zu einem gegenüber dem Fülldruck Überdruck aufweisenden Löschgas.

Lässt nun die Heizwirkung des Lichtbogens S bei Annäherung an den Nulldurchgang des Stroms nach, so erfolgt eine Strömungsumkehr. Im Druckraum 60 gespeichertes Löschgas strömt als Löschgasströmung L₀ über den Mündungsabschnitt 61 in radialer Richtung in die Lichtbogenzone L. An einem Staupunkt SP der Löschgasströmung L₀ bilden sich zwei entgegengesetzt gerichtete Löschgasströmungen L₁ und L₂. Die Löschgasströmung L₁ wird über den Strömungskanal 41 und damit durch die Verengung 42 in einen im Inneren des Gehäuses 10 gelegenen Auspuffraum 11 geführt. Die Löschgasströmung L₂ wird über den Strömungskanal 51 in den Auspuffraum 11 geführt. Die beiden Löschgasströmungen beblasen den Schaltlichtbogen bis dieser im Stromnulldurchgang gelöscht und der abzuschaltende Strom unterbrochen ist.

Für eine wirkungsvolle Beblasung des Schaltlichtbogens und damit für eine erfolgversprechende Stromunterbrechung ist es erforderlich, dass das vom Lichtbogen gebildete heisse Plasma rasch aus der Lichtbogenzone L entfernt und in dielektrisch unkritische Bereich befördert wird. Dies ist jedoch nur möglich, wenn die beim Ausschalten nach Freigabe der Verengungen 42, 52 für die Löschgasströmungen L₁ und L₂ wirksam werdenden Strömungsquerschnitte in den Abströmabschnitten 43, 53 geeignet bemessen sind.

Im Abströmabschnitt 53 der Isolierdüse 50 vergrössert sich der Strömungsquerschnitt kontinuierlich, wodurch das heisse Lichtbogenplasma mit hoher Geschwindigkeit über die Engstelle 52 und den Abströmquerschnitt 53 in dielektrisch unkritische Bereiche befördert wird.

Im Abströmabschnitt 43 der Isolierdüse 40 ist jedoch stromabwärts der Verengung 42 die Kontakttulpe 20 angeordnet. Um eine rasches Entfernen des heissen Plasmas aus der Lichtbogenzone L zu gewährleisten, sollte die Summe des Strömungsquerschnitts A_{K} der Verengung der Kontakttulpe 20 und eines nachfolgend definierten Strömungsquerschnitts A_{Σ} grösser sein als der Strömungsquerschnitt Aₙ der Verengung 42 der Isolierdüse 40. A_{Σ} ist der Strömungsquerschnitt einer im Abströmabschnitt 43 des Strömungskanals 41 angeordneten weiteren Verengung. Durch die Verengung der Kontakttulpe 20 wird eine Teilströmung L₁₁ der Löschgasströmung L₁ und durch die weitere Verengung eine parallel zur Teilströmung L₁₁ gerichtete, den verbleibenden Teil der Löschgasströmung L₁ aufnehmende Teilströmung L₁₂ geführt. Es wird so stromabwärts der Verengung 42 noch vor Bildung der beiden Teilströmungen eine hohe Strömungsgeschwindigkeit der Löschgasströmung L₁ erreicht. Dies führt zu einem schnellen und effizienten Abführen des stromaufwärts der Kontakttulpe 20 befindlichen Lichtbogenplasmas und verbessert die dielektrische Wiederverfestigung der Trennstrecke in einem sich stromaufwärts der Kontakttulpe 20 erstreckenden Bereich der Lichtbogenzone L.

Der Abstand zwischen dem Staupunkt SP und der Kontakttulpe 20 kann in vorteilhafter Weise im Bereich zwischen 15 bis 35 mm liegen, ohne die dielektrische Wiederverfestigung der Trennstrecke und damit auch das Schaltvermögen des Schalters nachteilig zu verändern.

Der Strömungsquerschnitt A_{Σ} der weiteren Verengung umfasst mindestens die beiden Strömungsquerschnitte (c) und (e) der nachfolgend aufgelisteten Strömungsquerschnitte:
(a) ein Strömungsquerschnitt A₁ eines um die Achse A geführten, radial nach aussen ausgerichteten Ringspalts, der axial begrenzt ist von einer ringförmigen, sich von der Verengung 42 radial nach aussen erstreckenden Fläche der Isolierdüse 40 und einem der Verengung 42 zugewandten, geschlitzt ausgeführten Ende der Kontakttulpe 20,
(b) der Strömungsquerschnitt A_{s,ax}, der durch die Summe der Strömungsquerschnitte gebildet ist, die auf das freie Ende der Kontakttulpe 20 geführten Schlitze 23 zwischen je zwei der im Kranz aufeinanderfolgenden Kontaktfinger 21 bilden,
(c) der Strömungsquerschnitt A_{s,rad}, der durch die Summe der Strömungsquerschnitte gebildet ist, die auf die Mantelfläche der Kontakttulpe 20 geführte Schlitze 23 zwischen je zwei der im Kranz aufeinanderfolgenden Kontaktfinger 21 bilden,
(d) ein Strömungsquerschnitt A₂ eines um die Achse A geführten, axial ausgerichteten Ringspalts, der radial nach innen von dem geschlitzt ausgebildeten Ende der Kontakttulpe 20 und radial nach aussen von der Isolierdüse 40 begrenzt ist, und
(e) ein Strömungsquerschnitt A₃, eines um die Achse A geführten, ringförmigen Gasauslasses, der an einem vom geschlitzt ausgebildeten Ende abgewandten Abschnitt der Kontakttulpe 20 angeordnet ist. Hierbei kann der Gasauslass durch axial ausgerichtete Materialausnehmungen, die typischerweise bananen- oder kreisscheibenförmig ausgebildet und im allgemeinen zwischen der Isolierdüse 40 und der Kontakttulpe 20 angeordnet sind, und/oder durch radial ausgerichtete, durch die Kontakttulpe 20 von aussen nach innen geführten Durchlässe gebildet werden.

Bei der Ausführungsform nach Fig.1 sitzt das ungeschlitzte Ende der Kontakttulpe 20 spaltfrei auf Isolierdüse 40 auf. Daher ist der Strömungsquerschnitt A_{Σ} der weiteren Verengung durch die Strömungsquerschnitte A₁, A_{s,ax}, und A_{s,rad} bestimmt.

Bei der Ausführungsform nach Fig.4 ist das ungeschlitzte Ende der Kontakttulpe 20 durch den Gasauslass mit dem Strömungsquerschnitt A₃ von der Isolierdüse 40 beabstandet. Der Strömungsquerschnitt A_{Σ} der weiteren Verengung ist durch die Strömungsquerschnitte A_{s,ax}, A_{s,rad} und A₃ bestimmt, falls A₃ kleiner A₂.

Bei den zuvor beschriebenen beiden Ausführungsformen des Schalters ist der Strömungsquerschnitt A₂ des axial ausgerichteten Ringraums grösser als die Summe der Strömungsquerschnitte A_{s,rad} + A₃. Der Druck des Löschgases ausserhalb der Kontakttulpe 20 kann so in dielektrisch vorteilhafter Weise vergleichsweise hoch gehalten werden.

Bei der Ausführungsform nach Fig.5 nimmt die Isolierdüse 40 einen Bypass-Kanal 44 auf, im dem die parallel zur Teilströmung L₁₁ gerichtete, den verbleibenden Teil der Löschgasströmung L₁ aufnehmende Teilströmung L₁₂ geführt ist. Die Teilströmung L₁₂ ist durch eine Blockiervorrichtung 45 geführt, welche die Ausbildung der Teilströmung L₁₂ im Bypass-Kanal 44 zu Beginn des Ausschaltens verhindert. Es wird so der Aufbau eines wünschenswert hohen Gasdrucks im Druckraum 60 vor dem Nulldurchgang des abzuschaltenden Stroms begünstigt.

Bei der Ausführungsform nach den Figuren 6 und 7 ist im Unterschied zu den Ausführungsformen nach den Figuren 1 bis 5 der Kontaktstift 30 über eine Kontakttulpe 80 mit einem der beiden Stromanschlüsse verbunden. Die Kontakttulpe 80 ist im Abströmabschnitt 53 angeordnet und ist analog der Kontakttulpe 20 aufgebaut. Die Kontakttulpe 80 weist einen konzentrisch um die Achse A geführten Kranz von weitgehend achsparallel angeordneten Kontaktfingern 81 auf. Die Kontaktfinger 81 enthalten jeweils ein freies Ende 82, welches bei geschlossenem Schalter (vgl.Fig.6) unter Bildung von Kontaktkraft federnd auf der Mantelfläche des Kontaktstifts 30 aufliegt. Beim Öffnen des Schalters federn nach dem Trennen der beiden Kontakte 30, 80 die Enden 82 nach innen, wodurch der Kontaktfingerkranz eine Verengung der Kontakttulpe 80 mit einem Strömungsquerschnitt A'_{K} bildet. Ersichtlich sind die Kontaktfinger 81 durch axial erstreckte Schlitze 83 voneinander mit Abstand im Kranz gehalten. Durch die Schlitze 83 wird analog der Kontakttulpe 20 ein Strömungsquerschnitt A'_{s, ax} für ein den Kranz der Kontaktfinger 81 axial anströmendes Gas und ein Strömungsquerschnitt A'_{s, rad} für ein diesen Kranz radial von aussen nach innen anströmendes Gas gebildet.

Bei dieser Ausführungsform führt der Schalter daher bei geschlossener Kontaktanordnung Strom in einem von einem der beiden Stromanschlüsse über die Kontakttulpe 20, den Kontaktstift 30 und die Kontakttulpe 80 zum anderen der beiden Stromanschlüsse erstreckten Stromkreis. Der Kontaktstift 30 überbrückt daher in der Einschaltposition eine vom axialen Abstand der beiden Kontakttulpen 20 und 80 bestimmte Trennstrecke, deren dielektrische Festigkeit nach dem Löschen des Schaltlichtbogens S ausreicht, um die wiederkehrenden Spannung auch bei besonders kritischen Schaltvorgängen, wie dem Unterbrechen eines kapazitiven Stroms oder eines schweren Kurzschlusstroms oder beim Ausschalten in Phasenopposition, rückzündungsfrei zu halten.

Zum Unterbrechen eines Fehlerstroms wird die Baueinheit B durch den Antrieb D nach links bewegt. Hierbei trennen sich die Kontakttulpe 20 und der Kontaktstift 30 voneinander und wird entsprechend den zuvor beschriebenen Ausführungsformen ein auf den Enden 22 der Kontaktfinger 21 und dem Ende 31 des Kontaktstifts 30 fussender Schaltlichtbogen S gezogen. Dieser Schaltlichtbogen befindet sich in dem zunächst durch die Verengungen 42 und 52 radial und durch die Kontakttulpe 20 und den Kontaktstift 30 axial begrenzten Lichtbogenraum L und erzeugt dabei durch Wechselwirkung mit dem Isoliermaterial der Düse 40 komprimierte Lichtbogenplasma. Dieses Plasma wird zunächst durch die Kontakttulpe 20 in den vom Gehäuse 10 umschlossenen Auspuffraum 11 geführt.

Wenn der Kontaktstift 30 den Mündungsabschnitt 61 des Heizkanals 62 freigibt, strömt ein Teil des Plasmas durch den Heizkanal 62 ins Heizvolumen 60 und vermischt sich dort mit dem bereits vorhandenen kühlen Isoliergas zu einem gegenüber dem Fülldruck Überdruck aufweisenden Löschgas.

Sobald der Kontaktstift 30 die einen Strömungsquerschnitt A'ₙ aufweisende Verengung 52 der Isolierdüse 50 verlässt, strömt ein weiterer Teil des Plasmas durch einen von den Passungstoleranzen der Paarung Isolierdüse 50 und Kontakttulpe 80 und vom Design der Kontaktfinger 81 bestimmten Kanal mit einer weiteren Verengung in den Auspuffraum 11.

Kurz danach gibt der Kontaktstift 30 auch die Verengung der Kontakttulpe 80 frei, die von den lichtbogenfesten Enden 82 der nun radial nach innen eingefederten Kontaktfinger 81 bestimmt ist. Der auf dem freien Ende 31 des Kontaktstifts 30 gehaltene Fusspunkt des Schaltlichtbogens S wird zum einen auf die Enden 82 der Kontaktfinger 81 übertragen, so dass der abzuschaltende Strom nun in einem von den beiden Kontakttulpen 20, 80 und dem Schaltlichtbogen bestimmten Stromkreis fliesst. Zum anderen strömt nun ein Teil des Lichtbogenplasmas durch die einen Strömungsquerschnitt A'ₖ aufweisende Verengung der Kontakttulpe 80 in den Auspuffraum 11.

Lässt nun die Heizwirkung des Lichtbogens S bei Annäherung an den Nulldurchgang des Stroms nach, so erfolgt wie bereits bei den Ausführungsbeispielen gemäss den Figuren 1 bis 5 erörtert wurde eine Strömungsumkehr. Das im Druckraum 60 gespeicherte Löschgas strömt als Löschgasströmung L₀ über den Mündungsabschnitt 61 in radialer Richtung in die Lichtbogenzone L und es bilden sich am Staupunkt SP die zwei entgegengesetzt gerichteten Löschgasströmungen L₁ und L₂ aus. Die Löschgasströmung L₁ wird durch den Strömungskanal 41 mit der Verengung 42 in den Auspuffraum 11 geführt, die Löschgasströmung L₂ hingegen durch den Strömungskanal 51 mit der Verengung 52 in den Auspuffraum 11. Beide Löschgasströmungen beblasen den Schaltlichtbogen bis dieser im Stromnulldurchgang gelöscht und der abzuschaltende Strom unterbrochen ist.

Um auch beim Ausführungsbeispiel nach den Figuren 6 und 7 das bereits bei den Ausführungsbeispielen nach den Figuren 1 bis 5 angestrebte rasche Entfernen des vom Schaltlichtbogen S gebildeten heissen Plasmas aus der Lichtbogenzone zu erreichen, ist auch der nach Freigabe der Verengung 52 für die Löschgasströmung L₂ wirksam werdende Strömungsquerschnitt im Abströmabschnitt 53 geeignet zu bemessen.

Im Abströmabschnitt 53 der Isolierdüse 50 ist jedoch stromabwärts der Verengung 52 die Kontakttulpe 80 angeordnet. Um eine rasches Entfernen des heissen Plasmas aus der Lichtbogenzone L zu gewährleisten, sollte die Summe des Strömungsquerschnitts A'_{K} der Verengung der Kontakttulpe 80 und eines nachfolgend definierten Strömungsquerschnitts A'_{Σ} grösser sein als der Strömungsquerschnitt A'ₙ der Verengung 52 der Isolierdüse 50. Der Strömungsquerschnitt A'_{Σ} ist der Strömungsquerschnitt einer weiteren im Abströmabschnitt 53 des Strömungskanals 51 angeordneten Verengung. Durch die Verengung der Kontakttulpe 80 wird eine Teilströmung L₂₁ der Löschgasströmung L₂ und durch die weitere Verengung eine parallel zur Teilströmung L₂₁ gerichtete, den verbleibenden Teil der Löschgasströmung L₂ aufnehmende Teilströmung L₂₂ geführt. Es wird so stromabwärts der Verengung 52 noch vor Bildung der beiden Teilströmungen L₂₁ und L₂₂ eine hohe Strömungsgeschwindigkeit der Löschgasströmung L₂ erreicht. Dies führt zu einem schnellen und effizienten Abführen des Plasmas stromaufwärts der Kontakttulpe 80 und verbessert so die dielektrische Wiederverfestigung der Trennstrecke in einem stromaufwärts der Kontakttulpe 80 befindlichen Bereich der Lichtbogenzone L.

Der Strömungsquerschnitt A'_{Σ} der weiteren Verengung kann von mindestens zwei der nachfolgend aufgelisteten Strömungsquerschnitte gebildet sein:
(a') ein Strömungsquerschnitt A'₁ eines um die Achse A geführten, radial nach aussen ausgerichteten Ringspalts, der axial begrenzt ist von einer ringförmigen, sich von der Verengung 52 radial nach aussen erstreckenden Fläche der Isolierdüse 50 und einem der Verengung 52 zugewandten, geschlitzt ausgeführten Ende der Kontakttulpe 80,
(b') der Strömungsquerschnitt A'_{s,ax}, der durch die Summe der Strömungsquerschnitte gebildet ist, die auf das freie Ende der Kontakttulpe 80 geführte Schlitze 83 zwischen je zwei der im Kranz aufeinanderfolgenden Kontaktfinger 81 bilden,
(c') der Strömungsquerschnitt A'_{s,rad}, der durch die Summe der Strömungsquerschnitte gebildet ist, die auf die Mantelfläche der Kontakttulpe 80 geführte Schlitze 83 zwischen je zwei der im Kranz aufeinanderfolgenden Kontaktfinger 81 bilden,
(d') ein Strömungsquerschnitt A'₂ eines um die Achse A geführten, axial ausgerichteten Ringspalts, der radial nach innen von dem geschlitzt ausgebildeten Ende der Kontakttulpe 80 und radial nach aussen von der Isolierdüse 50 begrenzt ist, und
(e') ein Strömungsquerschnitt A₃', eines um die Achse A geführten, ringförmigen Gasauslasses, der an einem vom geschlitzt ausgebildeten Ende abgewandten Abschnitt der Kontakttulpe 80 angeordnet ist. Hierbei kann der Gasauslass durch axial ausgerichtete Materialausnehmungen, die typischerweise bananen- oder kreisscheibenförmig ausgebildet und im allgemeinen zwischen der Isolierdüse 50 und der Kontakttulpe 80 angeordnet sind, und/oder durch radial ausgerichtete, durch die Kontakttulpe 80 von aussen nach innen geführten Durchlässe gebildet werden.

Ist der Strömungsquerschnitt A'₂ grösser als die Summe der Strömungsquerschnitte A'_{s,rad} und A'₃, so kann der Druck des Löschgases ausserhalb der Kontakttulpe 80 in dielektrisch vorteilhafter Weise relativ hoch gehalten werden.

Wird der Strömungsquerschnitt A'_{K} der Kontakttulpe 80 kleiner gewählt als der Strömungsquerschnitt A'₄ eines nach Freigabe der Verengung der Kontakttulpe 80 gebildeten Ringkanals zwischen der Kontakttulpe 80 und dem Kontaktstift 30, so ist sichergestellt, dass das Lichtbogenplasma weiterhin rasch aus der Lichtbogenzone L in dielektrisch unkritische Bereiche befördert wird.

Die Abschirmung 70 ist im Bereich des Abströmabschnitts 53 ringförmig um die Isolierdüse 50 herumgeführt und dient vor allem der Steuerung des elektrischen Feldes im Bereich kritischer Tripelpunkte, die sich insbesondere im Bereich der lichtbogenfesten Enden 82 der Kontaktfinger 81 befinden, sowie der Abschirmung des an der Kontakttulpe 80 wirkenden elektrischen Feldes.

Durch geeignete Anordnung und Ausbildung der Kontakttulpe 80 im Abströmkanal 53 wird die dielektrische Wiederverfestigung der Trennstrecke und damit das Schaltvermögen des erfindungsgemässen Schalters nach den Figuren 6 und 7 verbessert. Zudem verringert sich auch nach mehrmaligem Abschalten und einer daraus resultierenden Vergrösserung des Durchmessers der Verengung 52 infolge von Materialabbrand der Druckaufbau bei einem weiteren Abschaltvorgang nur in zulässiger Weise. Die Kontakttulpe 80 weist ja gegenüber der Isolierdüse 50 einen vernachlässigbaren Materialabbrand auf und gewährleistet so beim Abschaltvorgang einen dielektrisch vorteilhaften Druckaufbau in der Verengung 52. Zugleich kann die Kontakttulpe 80 einem einfachen Abgreifen des Schalterstroms an einen der beiden Stromanschlüsse des Schalters dienen.

Da die als Zylinder ausgebildete Verengung 52 den Durchmesser der Isolierdüse 50 im allgemeinen um das 1,5- bis 2-fache übertrifft, resultiert ein grosser axialer Abstand von typischerweise 10 bis 12 cm zwischen den die Fusspunkte des Schaltlichtbogens S tragenden Enden 22 und 82 der Kontaktfinger 21 und 81. Ein solcher Schalter kann daher in einem für Nennspannungen von mehreren hundert kV ausgelegten Hochspannungsnetz mit grosser Sicherheit betrieben werden. Da die Länge des Schaltlichtbogen S durch den axialen Abstand der beiden Kontakttulpen 20 und 80 bestimmt ist, kann die dielektrische Wiederverfestigung der Trennstrecke und damit das Schaltvermögen dieses Hochspannungsschalters gut vorherbestimmt werden und können so Entwicklungskosten erheblich reduziert werden.

Bei den beiden in den Figuren 8 bis 10 dargestellten Ausführungsformen des erfindungsgemässen Hochspannungsschalters ist die Kontakttulpe 20 an einem in den Strömungskanal 41 der Isolierdüse 40 geführen Ende eines hohlen Kontaktträgers 90 befestigt. In den Kontaktträger 90 ist ein Verbindungskanal 91 eingeformt. Ein von der Isolierdüse 40 radial nach aussen und von der Kontakttulpe 20 radial nach innen begrenztes, ringförmig um die Achse A geführtes Teilvolumen 46 des Strömungskanals 41 der Isolierdüse 40 ist über den Verbindungskanal 91 mit dem Inneren des hohlen Kontaktträgers 90 verbunden.

Der Kontaktträger 90 weist in koaxialer Anordnung ein innenliegendes Rohr 92 und eine aussenliegende Hülse 93 auf. Die Hülse trägt die Isolierdüse 40, welche ersichtlich mit einem von deren Verengung 42 abgewandten Fussende in ein Ende der Hülse 93 formschlüssig eingesetzt ist. Ein in der Hülse 93 geführter Abschnitt 91a des Verbindungskanals 91 enthält mindestens zwei zueinander parallel verlaufende und in Umfangsrichtung gleichmässig um die Achse A verteilte Teilkanäle 91a'. Diese Teilkanäle verbinden das Teilvolumen 46 mit einer ringförmig um die Achse A geführten Nut 94, welche ebenfalls einen Abschnitt des Verbindungskanals 91 bildet. Ein im Rohr 92 geführter Abschnitt 91b des Verbindungskanals 91 weist mehrere die Wand des Rohrs 12 durchbrechende Öffnungen auf und verbindet das Innere des Rohrs 92 mit der Ringnut 94 und damit auch das Innere des Rohrs 92 über die Ringnut 94 und die Teilkanäle 91a' mit dem Teilvolumen 46. Der Kontaktträger 90 weist ferner eine Schraubverbindung 95 auf, welche die Hülse 93 auf dem Rohr 92 festsetzt.

Der Verbindungskanal 91 dient der Führung zumindest eines Teils der Löschgasströmung L₁₂. Ist die Summe der Strömungsquerschnitte der Engstelle der Kontakttulpe 20, des Verbindungskanals 91 und der Schlitze 23 zwischen den gegebenenfalls vorhandenen Kontaktfingern 21 (vgl. z.B. Figuren 2 und 3) grösser als der Strömungsquerschnitt der Engstelle 42 der Isolierdüse 40, so wird die Löschgasströmung L₁ in dem stromabwärts an die Engstelle 42 anschliessenden Abströmabschnitt 43 des Strömungskanals 41 stark beschleunigt und kann je nach Dauer und Grösse des abzuschaltenden Stroms die Schallgeschwingigkeit des Löschgases ganz wesentlich überschreiten. Im Bereich eines Nulldurchgangs des abzuschaltenden Stroms bewirkt das stark beschleunigte Löschgas eine erhebliche Verbesserung der dielektrischen Festigkeit und damit auch des thermischen Schaltvermögens des Schalters. Im Unterschied zu den bereits beschriebenen Ausführungsformen des erfindungsgemässen Schalters wird die Löschgasströmung L₁₂ aus dem Teilvolumen 46 durch den in den Kontaktträger 90 eingeformten Verbindungskanal 91 ins Innere des Kontakträgers 90 und damit in den Auspuffraum geführt. Es entfallen daher die mechanische Festigkeit der Kontaktanordnung beeinträchtigende konstruktive Massnahmen, wie der in der Isolierdüse 40 geführte Bypass-Kanal 44 oder wie Durchgangslöcher in der Kontakttulpe 20.

Bei der Ausführungsform nach Fig.8 ist die Hülse 93 einstückig ausgebildet und ist ein ungeschlitzt ausgebildetes Fussende der Kontakttulpe 20 mit einer von der Schraubverbindung 95 aufgebrachten und von der Hülse 93 übertragenen Klemmkraft auf einer Stirnfläche des Rohrs 92 festgesetzt. Da beim Verklemmen der Kontakttulpe 20 die Hülse 93 und das Rohr 92 gegeneinander verdreht werden, verhindert die Ringnut 94 eine Drosselung der Löschgasströmung L₁₂ beim Übergang von den parallel geführten Teilkanälen 91a' in die den Kanalabschnitt 91b bildenden Öffnungen des Rohrs 12.

Bei der Ausführungsform nach den Figuren 9 und 10 weist die Hülse 93 zwei durch axial geführte Schrauben 96 (nur in Fig.10 dargestellt) miteinander verbundene Hülsenteile 93a und 93b auf. Das Hülsenteil 93a ragt nach rechts über das Fussende der Kontakttulpe 20 hinaus. Der überragende Bereich des Hülsenteils 93a und die Isolierdüse 40 begrenzen das Teilvolumen 46 radial nach aussen. In das Hülsenteil 93a ist ein Teil des Kanalabschnitts 91a eingeformt, welcher einen ersten Abschnitt der parallel geführten Teilkanäle 91a' enthält. Ein in den überragenden Bereich der Hülse 93 eingeformter, radial nach aussen weisender Auslass führt die Löschgasströmung L₁₂ aus dem Teilvolumen 46 in den Kanalabschnitt 91a. In das Hülsenteil 93b ist ein Teil des Kanalabschnitts 91a eingeformt, welcher die Ringnut 94 und einen zweiten Abschnitt der parallel geführten Teilkanäle 91a' enthält. Das Hülsenteil 93b ist mit Hilfe der Schraubverbindung 95 am Rohr 92 des Kontaktträgers 90 befestigt. Durch Anziehen der axial geführten Schrauben 96 werden zum einen die Unterabschnitte der Teilkanäle 91a' fluchtend miteinander verbunden und wird die Kontakttulpe 20 zum anderen durch Verklemmen zwischen den beiden Hülsenhälften 93a und 93b am Kontaktträger 90 befestigt.

### BEZUGSZEICHENLISTE

- 10: Gehäuse
- 11: Auspuffraum
- 20: Lichtbogenkontakt, Kontakttulpe
- 21: in Form eines Kranzes angeordnete Kontaktfinger
- 22: Enden der Kontaktfinger 21
- 23: Schlitze zwischen den Kontaktfingern 21
- 30: Lichtbogenkontakt, Kontaktstift
- 31: freies Ende des Kontaktstifts
- 40: Isolierdüse
- 41: Strömungskanal der Isolierdüse 40
- 42: Verengung des Strömungskanals 41
- 43: Abströmabschnitt des Strömungskanals 41
- 44: Bypass-Kanal
- 45: Blockiervorrichtung
- 46: Teilvolumen
- 50: Isolierdüse
- 51: Strömungskanal der Isolierdüse 50
- 52: Verengung des Strömungskanals 51
- 53: Abströmabschnitt des Strömungskanals 52
- 60: Druckraum
- 61: Mündungsabschnitt
- 62: Heizkanal
- 70: Abschirmung
- 80: Lichtbogenkontakt, Kontakttulpe
- 81: Kontaktfinger
- 82: Enden der Kontaktfinger
- 83: Schlitze zwischen den Kontaktfingern 81
- 90: Kontaktträger
- 91: Verbindungskanal
- 91a, 91b: Abschnitte des Verbindungskanals 91
- 91a': Teilkanäle des Verbindungskanals 91
- 92: Rohr
- 93: Hülse
- 93a, 93b: Abschnitte der Hülse 93
- 94: Ringnut
- 95: Schraubverbindung
- 96: Schrauben
- A: Achse
- Aₙ: Strömungsquerschnitt der Verengung 42 der Isolierdüse 40
- Aₖ: Strömungsquerschnitt einer Verengung der Kontakttulpe 20
- A_{s, ax}: axialer Strömungsquerschnitt der Schlitze 23 der Kontakttulpe 20
- A_{s, rad}: radialer Strömungsquerschnitt der Schlitze 23 der Kontakttulpe 20
- A₁: Strömungsquerschnitt eines radial ausgerichteten Ringspalts
- A₂: Strömungsquerschnitt eines axial ausgerichteten Ringspalts
- A₃: Strömungsquerschnitt eines Gasauslasses
- A_{Σ}: Strömungsquerschnitt einer Verengung im Abströmabschnitt 43
- A'ₙ: Strömungsquerschnitt der Verengung 52 der Isolierdüse 50
- A'_{K}: Strömungsquerschnitt einer Verengung der Kontakttulpe 80
- A'ₛ, ₐₓ: axialer Strömungsquerschnitt der Schlitze 83 der Kontakttulpe 80
- A'ₛ, _{rad}: radialer Strömungsquerschnitt der Schlitze 83 der Kontakttulpe 80
- A'₁: Strömungsquerschnitt eines radial ausgerichteten Ringspalts
- A'₂: Strömungsquerschnitt eines axial ausgerichteten Ringspalts
- A'₃: Strömungsquerschnitt eines Gasauslasses
- A'₄: Strömungsquerschnitt zwischen Stift 30 und Tulpe 80
- A'_{Σ}: Strömungsquerschnitt einer Verengung im Abströmabschnitt 53
- B, C: Baueinheiten
- D: Schalterantrieb
- L: Lichtbogenzone
- L₀, L₁, L₂: Löschgasströmungen
- L₁₁, L₁₂: Teilströmungen von L₁
- L₂₁, L₂₂: Teilströmungen von L₂
- S: Schaltlichtbogen
- SP: Staupunkt

## Patentansprüche

1. Gasisolierter Hochspannungsschalter mit einem isoliergasgefüllten Gehäuse (10) und einer im Gehäuse eingeschlossenen Kontaktanordnung, enthaltend in koaxialer Anordnung:
zwei längs einer Achse (A) relativ zueinander bewegliche Lichtbogenkontakte (20, 30), von denen ein erster als erste Kontakttulpe (20) und ein zweiter als Kontaktstift (30) ausgebildet ist, und
zwei Isolierdüsen (40, 50), die in axialer Richtung mit Abstand zueinander gehalten sind, und von denen die erste (40) einen längs der Achse (A) geführten ersten Strömungskanal (41) mit einer ersten Verengung (42) aufweist und die zweite (50) einen längs der Achse (A) geführten zweiten Strömungskanal (51) mit einer zweiten Verengung (52),
bei dem die erste Kontakttulpe (20) in einem stromabwärts der ersten Verengung (42) angeordneten Abströmabschnitt (43) des ersten Strömungskanals (41) angeordnet ist,
bei dem der Kontaktstift (30) in der Einschaltposition in eine den Kontaktstift (30) elektrisch leitend kontaktierende Verengung der ersten Kontakttulpe (20) eingefahren ist und beim Ausschalten entlang der Achse (A) verschiebbar ist, wobei unter Bildung einer Lichtbogenzone (L) zunächst die erste (42) und nachfolgend die zweite Verengung (52) freigebbar sind, und
bei dem beim Ausschalten von einem in der Lichtbogenzone (L) gebildeten Staupunkt (SP) zwei entgegengesetzt gerichtete Löschgasströmungen (L₁, L₂) abzweigen, von denen die erste (L₁) durch den ersten (41) und die zweite (L₂) durch den zweiten Strömungskanal (51) führbar sind,
wobei die Summe der Strömungsquerschnitte (A_{K}, A_{Σ}) der Verengung der ersten Kontakttulpe (20), einer im Abströmabschnitt (43) angeordneten dritten Verengung und/oder eines am Abströmabschnitt (43) abzweigenden Bypass-Kanals (44) grösser ist als der Strömungsquerschnitt (Aₙ) der ersten Verengung (42), wobei durch die Verengung der ersten Kontakttulpe (20) eine erste Teilströmung (L₁₁) der ersten Löschgasströmung (L₁) und durch die dritte Verengung und/oder durch den Bypass-Kanal (44) eine parallel zur ersten Teilströmung (L₁₁) gerichtete, den verbleibenden Teil der ersten Löschgasströmung (L₁) aufnehmende zweite Teilströmung (L₁₂) führbar ist, wobei die Kontakttulpe (20) einen symmetrisch um die Achse (A) geführten Kranz von axial ausgerichteten Kontaktfingern (21) aufweist, die beim Ausschalten mit freiliegenden Enden (22) die Verengung der Kontakttulpe (20) bilden, wobei der Strömungsquerschnitt (A_{Σ}) der dritten Verengung von mindestens zwei der nachfolgend aufgelisteten Strömungsquerschnitte gebildet ist:
(a) ein Strömungsquerschnitt (A₁) eines um die Achse (A) geführten, radial nach aussen ausgerichteten Ringspalts, der axial begrenzt ist von einer ringförmigen, sich von der ersten Verengung (42) radial nach aussen erstreckenden Fläche der ersten Isolierdüse (40) und einem der ersten Verengung (42) zugewandten, geschlitzt ausgeführten Ende der ersten Kontakttulpe (20),
(b) ein Strömungsquerschnitt (A_{s,ax}), der durch die Summe der Strömungsquerschnitte gebildet ist, die auf das freie Ende der ersten Kontakttulpe (20) geführte Schlitze (23) zwischen je zwei der im Kranz aufeinanderfolgenden Kontaktfinger (21) bilden,
(c) ein Strömungsquerschnitt (A_{s,rad}), der durch die Summe der Strömungsquerschnitte gebildet ist, die auf die Mantelfläche der ersten Kontakttulpe (20) geführte Schlitze (23) zwischen je zwei der im Kranz aufeinanderfolgenden Kontaktfinger (21) bilden,
(d) ein Strömungsquerschnitt (A₂) eines um die Achse (A) geführten, axial ausgerichteten Ringspalts, der radial nach innen von einem geschlitzt ausgebildeten Ende der ersten Kontakttulpe (20) und radial nach aussen von der ersten Isolierdüse (40) begrenzt ist, und
(e) ein Strömungsquerschnitt (A₃) eines um die Achse (A) geführten, ringförmigen Gasauslasses, der an einem vom geschlitzt ausgebildeten Ende abgewandten Abschnitt der ersten Kontakttulpe (20) angeordnet ist, **dadurch gekennzeichnet, dass** der Strömungsquerschnitt (A₂) nach (d) grösser ist als die Summe der Strömungsquerschnitte (A_{s,rad}, A₃) nach (c) und nach (e).

2. Schalter nach Anspruch 1, **dadurch gekennzeichnet, dass** der Bypass-Kanal (44) durch eine Blockiervorrichtung (45) geführt ist, welche die Ausbildung der zweiten Teilströmung (L₂₂) im Bypass-Kanal (44) zu Beginn des Ausschalten verhindert.

3. Schalter nach einem der Ansprüche 1 bis 2, **dadurch gekennzeichnet, dass** ein als zweite Kontakttulpe (80) ausgebildeter dritter Lichtbogenkontakt in einem stromabwärts der zweiten Verengung (52) angeordneten Abströmabschnitt (53) des zweiten Strömungskanals (51) angeordnet ist, und dass die Summe der Strömungsquerschnitte (A'_{K}, A'_{Σ}) einer Verengung der zweiten Kontakttulpe (80) und einer im Abströmabschnitt (53) des zweiten Strömungskanals (51) angeordneten vierten Verengung grösser ist als der Strömungsquerschnitt (A'ₙ) der zweiten Verengung (52), wobei durch die Verengung der zweiten Kontakttulpe (80) eine erste Teilströmung (L₂₁) der zweiten Löschgasströmung (L₂) und durch die vierte Verengung eine parallel zur ersten Teilströmung (L₂₁) gerichtete, den verbleibenden Teil der zweiten Löschgasströmung (L₂) aufnehmende zweite Teilströmung (L₂₂) führbar ist, wobei die zweite Kontakttulpe (80) einen symmetrisch um die Achse (A) geführten Kranz von axial ausgerichteten Kontaktfingern (81) aufweist, die beim Ausschalten mit freiliegenden Enden (82) die Verengung der zweiten Kontakttulpe (80) bilden, und dass der Strömungsquerschnitt (A'_{Σ}) der vierten Verengung von mindestens zwei der nachfolgend aufgelisteten Strömungsquerschnitte gebildet ist:
(a') ein Strömungsquerschnitt (A'₁) eines um die Achse geführten, radial nach aussen ausgerichteten Ringspalts, der axial begrenzt ist von einer ringförmigen, sich von der zweiten Verengung (52) radial nach aussen erstreckenden Fläche der zweiten Isolierdüse (50), und einem der zweiten Verengung (52) zugewandten, geschlitzt ausgeführten Ende der zweiten Kontakttulpe (80),
(b') ein Strömungsquerschnitt (A'_{s,ax}), der durch die Summe der Strömungsquerschnitte gebildet ist, die auf das freie Ende der zweiten Kontakttulpe (80) geführte Schlitze (83) zwischen je zwei der im Kranz aufeinanderfolgenden Kontaktfinger (81) bilden,
(c') ein Strömungsquerschnitt (A'_{s,rad}), der durch die Summe der Strömungsquerschnitte gebildet ist, die auf die Mantelfläche der zweiten Kontakttulpe (80) geführte Schlitze (83) zwischen je zwei der im Kranz aufeinanderfolgenden Kontaktfinger (81) bilden,
(d') ein Strömungsquerschnitt (A'₂) eines um die Achse (A) geführten, axial ausgerichteten Ringspalts, der radial nach innen von einem geschlitzt ausgebildeten Ende der zweiten Kontakttulpe (80) und radial nach aussen von der zweiten Isolierdüse (50) begrenzt ist, und
(e') ein Strömungsquerschnitt (A₃') eines um die Achse (A) geführten, ringförmigen Gasauslasses, der an einem vom geschlitzt ausgebildeten Ende abgewandten Abschnitt der zweiten Kontakttulpe (80) angeordnet ist.

4. Schalter nach Anspruch 3, **dadurch gekennzeichnet, dass** der Strömungsquerschnitt (A'_{K}) der zweiten Kontakttulpe (80) kleiner ist als der Strömungsquerschnitt (A'₄) eines nach Freigabe der zweiten Kontakttulpe (80) gebildeten Ringkanals zwischen der zweiten Kontakttulpe (80) und dem Kontaktstift (30).

5. Schalter nach Anspruch 3 oder 4 **dadurch gekennzeichnet, dass** der Strömungsquerschnitt (A'₂) nach (d') grösser ist als die Summe der Strömungsquerschnitte (A'_{s,rad}, A'₃) nach (c') und nach (e').

6. Schalter nach einem der Ansprüche 3 bis 5 **dadurch gekennzeichnet, dass** die zweite Verengung (52) längs der Achse (A) zylinderförmig erstreckt ist und einen Durchmesser aufweist, der kleiner ist ihre axiale Erstreckung, und dass Durchmesser und axiale Erstreckung so aufeinander abgestimmt sind, dass die durchschnittliche Geschwindigkeit der zweiten Löschgasströmung (L₂) zwischen Staupunkt (SP) und vom Staupunkt abgewandten Ende der zweiten Verengung (52) nahezu Schallgeschwindigkeit erreicht.

7. Schalter nach einem der Ansprüche 3 bis 6, **dadurch gekennzeichnet, dass** eine äussere Abschirmung (70) vorgesehen ist, welche im Bereich des zweiten Abströmkanals (81) ringförmig um die zweite Isolierdüse (80) herumgeführt ist.

8. Schalter nach einem der Ansprüche 1 bis 7, **dadurch gekennzeichnet, dass** die erste Kontakttulpe (20) an einem in den ersten Strömungskanal (41) geführten Ende eines hohlen Kontaktträgers (90) befestigt ist, dass in den Kontaktträger (90) ein Verbindungskanal (91) eingeformt ist, und dass ein von der ersten Isolierdüse (40) nach aussen und von der ersten Kontakttulpe (20) nach innen begrenztes, ringförmig um die Achse (A) geführtes Teilvolumen (46) des ersten Strömungskanals (41) über den Verbindungskanal (91) mit dem Inneren des Kontaktträgers (90) kommuniziert.

9. chalter nach Anspruch 8, **dadurch gekennzeichnet, dass** der Kontaktträger (90) in koaxialer Anordnung ein innenliegendes Rohr (92) und eine aussenliegende Hülse (93), welche die erste Isolierdüse (40) trägt, aufweist, dass ein durch die Hülse geführter erster Abschnitt (91a) des Verbindungskanals (91) mindestens zwei parallel geschaltete Teilkanäle (91a') enthält, und dass ein zweiter Abschnitt (91b) des Verbindungskanals durch die Wand des Rohrs (12) geführt ist.

10. Schalter nach Anspruch 9, **dadurch gekennzeichnet, dass** der Kontaktträger (90) ferner eine Schraubverbindung (95) zum Festsetzen der Hülse (93) auf dem Rohr (92) aufweist sowie eine ringförmig um die Achse (A) geführte Nut (94), welche den ersten (91a) und den zweiten Abschnitt (91b) des Verbindungskanals (91) miteinander verbindet.

11. Schalter nach Anspruch 10, **dadurch gekennzeichnet, dass** die Hülse (93) einstückig ausgebildet ist und ein Ende der ersten Kontakttulpe (20) mit einer von der Schraubverbindung (95) aufgebrachten Klemmkraft auf einer Stirnfläche des Rohrs (92) festsetzt.

12. Schalter nach Anspruch 10, **dadurch gekennzeichnet, dass** die Hülse (90) zwei durch axial geführte Schrauben (96) miteinander verbundene Hülsenteile (93a, 93b) aufweist, und dass die beiden Hülsenteile ein Ende der ersten Kontakttulpe (20) mit einer von den axial geführten Schrauben (96) aufgebrachten Klemmkraft am Kontaktträger (90) festsetzen.

## Claims

1. Gas-insulated high-voltage circuit breaker comprising an insulating gas-filled housing (10) and a contact arrangement which is incorporated in the housing, containing in coaxial arrangement:
two arc contacts (20, 30) which can move relative to one another along an axis (A), a first of which arc contacts is in the form of a first contact tulip (20) and a second of which arc contacts is in the form of a contact pin (30), and
two insulating nozzles (40, 50) which are held at a distance from one another in the axial direction, and the first (40) of which has a first flow channel (41) which is guided along the axis (A) and has a first constriction (42), and the second (50) of which has a second flow channel (51) which is guided along the axis (A) and has a second constriction (52),
in which gas-insulated high-voltage circuit breaker the first contact tulip (20) is arranged in an outflow section (43) of the first flow channel (41), which outflow section is arranged downstream of the first constriction (42),
in which gas-insulated high-voltage circuit breaker the contact pin (30) is moved into a constriction of the first contact tulip (20), which constriction makes electrically conductive contact with the contact pin (30) in the switch-on position and can be displaced along the axis (A) during switch off, wherein initially the first constriction (42) and then the second constriction (52) can be cleared as to form an arc zone (L), and
in which gas-insulated high-voltage circuit breaker, during switch off, two opposing quenching gas flows (L₁, L₂) branch away from a stagnation point (SP) which is formed in the arc zone (L), the first (L₁) of which can be guided through the first flow channel (41), and the second (L₂) of which can be guided through the second flow channel (51),
wherein the sum of the flow cross sections (A_{K}, A_{Σ}) of the constriction of the first contact tulip (20), of a third constriction which is arranged in the outflow section (43) and/or of a bypass channel (44) which branches away from the outflow section (43) is greater than the flow cross section (Aₙ) of the first constriction (42), wherein a first partial flow (L₁₁) of the first quenching gas flow (L₁) can be guided through the constriction of the first contact tulip (20), and a second partial flow (L₁₂) which is directed parallel to the first partial flow (L₁₁) and accommodates the remaining portion of the first quenching gas flow (L₁) can be guided through the third constriction and/or through the bypass channel (44), wherein the contact tulip (20) has a ring of axially oriented contact fingers (21) which is guided symmetrically about the axis (A), which contact fingers form the constriction of the contact tulip (20) by way of exposed ends (22) during switch off, wherein the flow cross section (A_{Σ}) of the third constriction is formed by at least two of the flow cross sections listed below:
(a) a flow cross section (A₁) of an annular gap which is guided about the axis (A), is oriented radially outwards and is axially delimited by an annular face of the first insulating nozzle (40), which annular face extends radially outwards from the first constriction (42), and one end of the first contact tulip (20), which end faces the first constriction (42) and is of slotted design,
(b) a flow cross section (A_{s,ax}) which is formed by the sum of the flow cross sections which form slots (23), which are guided to the free end of the first contact tulip (20), between in each case two of the contact fingers (21) which follow one another in the ring,
(c) a flow cross section (A_{s,rad}) which is formed by the sum of the flow cross sections which form slots (23), which are guided to the lateral surface of the first contact tulip (20), between in each case two of the contact fingers (21) which follow one another in the ring,
(d) a flow cross section (A₂) of an axially oriented annular gap which is guided about the axis (A) and is delimited radially inwards by a slotted end of the first contact tulip (20) and radially outwards by the first insulating nozzle (40), and
(e) a flow cross section (A₃) of an annular gas outlet which is guided about the axis (A) and is arranged on a section of the first contact tulip (20), which section is averted from the slotted end,
**characterized in that** the flow cross section (A₂) according to (d) is greater than the sum of the flow cross sections (A_{s,rad}, A₃) according to (c) and according to (e).

2. Circuit breaker according to Claim 1, **characterized in that** the bypass channel (44) is guided through a blocking apparatus (45) which prevents the formation of the second partial flow (L₂₂) in the bypass channel (44) at the beginning of switch off.

3. Circuit breaker according to Claims 1 and 2, **characterized in that** a third arc contact which is in the form of a second contact tulip (80) is arranged in an outflow section (53) of the second flow channel (51), which outflow section is arranged downstream of the second constriction (52), and **in that** the sum of the flow cross sections (A'_{K}, A'_{Σ}) of a constriction of the second contact tulip (80) and of a fourth constriction which is arranged in the outflow section (53) of the second flow channel (51) is greater than the flow cross section (A'ₙ) of the second constriction (52), wherein a first partial flow (L₂₁) of the second quenching gas flow (L₂) can be guided through the constriction of the second contact tulip (80), and a second partial flow (L₂₂) which is directed parallel to the first partial flow (L₂₁) and accommodates the remaining portion of the second quenching gas flow (L₂) can be guided through the fourth constriction, wherein the second contact tulip (80) has a ring of axially oriented contact fingers (81) which is guided symmetrically about the axis (A), which contact fingers form the constriction of the second contact tulip (80) by way of exposed ends (82) during switch off, and **in that** the flow cross section (A'_{Σ}) of the fourth constriction is formed by at least two of the flow cross sections listed below:
(a') a flow cross section (A'₁) of an annular gap which is guided about the axis, is oriented radially outwards and is axially delimited by an annular surface of the second insulating nozzle (50), which annular surface extends radially outwards from the second constriction (52), and one end of the second contact tulip (80), which end faces the second constriction (52) and is of slotted design,
(b') a flow cross section (A'_{s,ax}) which is formed by the sum of the flow cross sections which form slots (83), which are guided to the free end of the second contact tulip (80), between in each case two of the contact fingers (81) which follow one another in the ring,
(c') a flow cross section (A'_{s,rad}) which is formed by the sum of the flow cross sections which form slots (83), which are guided to the lateral surface of the second contact tulip (80), between in each case two of the contact fingers (81) which follow one another in the ring,
(d') a flow cross section (A'₂) of an axially oriented annular gap which is guided about the axis (A) and is delimited radially inwards by a slotted end of the second contact tulip (80) and radially outwards by the second insulating nozzle (50), and
(e') a flow cross section (A'₃) of an annular gas outlet which is guided about the axis (A) and is arranged on a section of the second contact tulip (80), which section is averted from the slotted end.

4. Circuit breaker according to Claim 3, **characterized in that** the flow cross section (A'_{K}) of the second contact tulip (80) is smaller than the flow cross section (A'₄) of an annular channel between the second contact tulip (80) and the contact pin (30), which annular channel is formed after release of the second contact tulip (80).

5. Circuit breaker according to Claim 3 or 4, **characterized in that** the flow cross section (A'₂) according to (d') is greater than the sum of the flow cross sections (A'_{s,rad}, A'₃) according to (c') and according to (e').

6. Circuit breaker according to one of Claims 3 to 5, **characterized in that** the second constriction (52) extends in a cylindrical manner along the axis (A) and has a diameter which is smaller than its axial extent, and **in that** the diameter and the axial extent are matched to one another such that the average speed of the second quenching gas flow (L₂) between the stagnation point (SP) and that end of the second constriction (52) which is averted from the stagnation point almost reaches the speed of sound.

7. Circuit breaker according to one of Claims 3 to 6, **characterized in that** an outer shield (70) is provided, which outer shield is guided in an annular manner around the second insulating nozzle (80) in the region of the second outflow channel (81).

8. Circuit breaker according to one of Claims 1 to 7, **characterized in that** the first contact tulip (20) is fastened to one end of a hollow contact carrier (90), which end is guided into the first flow channel (41), **in that** a connecting channel (91) is incorporated into the contact carrier (90), and **in that** a partial volume (46) of the first flow channel (41), which partial volume is delimited by the first insulating nozzle (40) towards the outside and by the first contact tulip (20) towards the inside and is guided in an annular manner about the axis (A), communicates with the interior of the contact carrier (90) via the connecting channel (91) .

9. Circuit breaker according to Claim 8, **characterized in that** the contact carrier (90) has, in coaxial arrangement, an internal pipe (92) and an external sleeve (93) which is fitted with the first insulating nozzle (40), **in that** a first section (91a) of the connecting channel (91), which first section is guided through the sleeve, contains at least two channel elements (91a') which are connected in parallel, and **in that** a second section (91b) of the connecting channel is guided through the wall of the pipe (12).

10. Circuit breaker according to Claim 9, **characterized in that** the contact carrier (90) further has a screw connection (95) for fixing the sleeve (93) on the pipe (92), and also has a groove (94) which is guided in an annular manner about the axis (A) and connects the first section (91a) and the second section (91b) of the connecting channel (91) to one another.

11. Circuit breaker according to Claim 10, **characterized in that** the sleeve (93) is integrally formed and fixes one end of the first contact tulip (20) on an end face of the pipe (92) by way of a clamping force which is applied by the screw connection (95) .

12. Circuit breaker according to Claim 10, **characterized in that** the sleeve (90) has two sleeve parts (93a, 93b) which are connected to one another by axially guided screws (96), and **in that** the two sleeve parts fix one end of the first contact tulip (20) to the contact carrier (90) by way of a clamping force which is applied by the axially guided screws (96).

## Revendications

1. Commutateur à haute tension isolé par du gaz avec un boîtier (10) rempli de gaz isolant et avec un bloc de contacts inséré dans le boîtier, lequel commutateur à haute tension contient, dans une disposition coaxiale :
- deux contacts d'arc (20, 30) mobiles l'un vis-à-vis de l'autre le long d'un axe (A), dont un premier est conçu sous la forme d'une première tulipe de contact (20) et dont un deuxième est conçu sous la forme d'une broche de contact (30) ; et
- deux douilles isolantes (40, 50) qui sont maintenues à une certaine distance l'une de l'autre dans la direction axiale, et dont la première (40) présente un premier canal de flux (41), guidé le long de l'axe (A), avec un premier rétrécissement (42) et dont la deuxième (50) présente un deuxième canal de flux (51), guidé le long de l'axe (A), avec un deuxième rétrécissement (52) ; pour lequel la première tulipe de contact (20) est disposée dans une section de sortie du flux (43) du premier canal de flux (41), laquelle est disposée en aval du premier rétrécissement (42) ;
pour lequel la broche de contact (30) est insérée dans un rétrécissement de la première tulipe de contact (20), lequel met en contact la broche de contact (30) de manière électriquement conductrice, dans la position de commutation d'une part, et pour lequel la broche de contact peut être coulissée le long de l'axe (A) lors de la mise hors tension, d'autre part, dans lequel le premier rétrécissement (42), dans un premier temps, et le deuxième rétrécissement (52), dans un second temps, peuvent être libérés en formant une zone de l'arc électrique (L) ; et
pour lequel, lors de la mise hors tension, deux flux de gaz d'extinction (L₁, L₂) bifurquent dans des directions opposées depuis un point de stagnation (SP) formé dans la zone de l'arc électrique (L), dont le premier flux de gaz d'extinction (L₁) peut être guidé à travers le premier canal de flux (41) et dont le deuxième flux de gaz d'extinction (L₂) peut être guidé à travers le deuxième canal de flux (51) ;
dans lequel la somme des sections transversales de flux (A_{K}, A_{Σ}) du rétrécissement de la première tulipe de contact (20), d'un troisième rétrécissement disposé dans la section de sortie du flux (43) et/ou d'un canal de dérivation (44), qui bifurque au niveau de la section de sortie du flux (43), est supérieure à la section transversale de flux (Aₙ) du premier rétrécissement (42) ; dans lequel un premier flux partiel (L₁₁) du premier flux de gaz d'extinction (L₁) peut être guidé à travers le rétrécissement de la première tulipe de contact (20), et un deuxième flux partiel (L₁₂), lequel est orienté de manière parallèle par rapport au premier flux partiel (L₁₁) et lequel reçoit la part restante du premier flux de gaz d'extinction (L₁), peut être guidé à travers le troisième rétrécissement et/ou à travers le canal de dérivation (44) ;
dans lequel la tulipe de contact (20) présente une couronne de languettes de contact (21), laquelle couronne est guidée de manière symétrique autour de l'axe (A), et lesquelles languettes de contact sont orientées de manière axiale et forment, avec des extrémités (22) qui se trouvent à l'état libre, le rétrécissement de la tulipe de contact (20) lors de la mise hors tension ; dans lequel la section transversale de flux (A_{Σ}) du troisième rétrécissement est formée par au moins deux des sections transversales de flux qui sont énumérées ci-dessous :
(a) une section transversale de flux (A₁) d'une fente annulaire, laquelle est guidée autour de l'axe (A), laquelle est orientée de manière radiale vers l'extérieur et laquelle est délimitée de manière axiale par une surface en forme de bague de la première douille isolante (40), laquelle surface s'étend de manière radiale vers l'extérieur depuis le premier rétrécissement (42), d'une part, et laquelle fente annulaire est également délimitée par une extrémité de la première tulipe de contact (20), laquelle extrémité est exécutée en étant fendue et orientée en direction du premier rétrécissement (42), d'autre part ;
(b) une section transversale de flux (A_{s, ax}), laquelle est formée par la somme des sections transversales de flux qui forment, sur la libre extrémité de la première tulipe de contact (20), des rainures (23) guidées entre respectivement deux des languettes de contact (21) qui sont placées de manière consécutive dans la couronne ;
(c) une section transversale de flux (A_{s, rad}), laquelle est formée par la somme des sections transversales de flux qui forment, sur la surface de la gaine de la première tulipe de contact (20), des rainures (23) guidées entre respectivement deux des languettes de contact (21) qui sont placées de manière consécutive dans la couronne ;
(d) une section transversale de flux (A₂) d'une fente annulaire, laquelle est guidée autour de l'axe (A), laquelle est orientée de manière axiale et laquelle fente annulaire est délimitée de manière radiale vers l'intérieur par une extrémité de la première tulipe de contact (20), laquelle extrémité est exécutée en étant fendue, ainsi que de manière radiale vers l'extérieur par la première douille isolante (40) ; et
(e) une section transversale de flux (A₃) d'une sortie de gaz en forme de bague et guidée autour de l'axe (A), laquelle sortie de gaz est disposée au niveau d'une section de la première tulipe de contact (20), laquelle section se trouve à l'opposé de l'extrémité qui est conçue de manière fendue ; **caractérisé en ce que** la section transversale de flux (A₂) en direction de (d) est supérieure à la somme des sections transversales de flux (A_{s, rad}, A₃) en direction de (c) et en direction de (e) .

2. Commutateur selon la revendication 1, **caractérisé en ce que** le canal de dérivation (44) est guidé à travers un dispositif de blocage (45) qui empêche la formation du deuxième flux partiel (L₂₂) dans le canal de dérivation (44), au début de la mise hors tension.

3. Commutateur selon l'une des revendications 1 et 2, **caractérisé en ce que** un troisième contact d'arc, lequel est conçu sous la forme de la deuxième tulipe de contact (80), est disposé dans une section de sortie du flux (53) du deuxième canal de flux (51), laquelle section de sortie du flux est disposée en aval du deuxième rétrécissement (52) ; et **en ce que** la somme des sections transversales de flux (A'_{K}, A'_{Σ}) d'un rétrécissement de la deuxième tulipe de contact (80) et d'un quatrième rétrécissement, lequel est disposé dans la section de sortie de flux (53) du deuxième canal de flux (51), est supérieure à la section transversale de flux (A'ₙ) du deuxième rétrécissement (52) ; dans lequel un premier flux partiel (L₂₁) du deuxième flux de gaz d'extinction (L₂) peut être guidé à travers le rétrécissement de la deuxième tulipe de contact (80), et un deuxième flux partiel (L₂₂), lequel est orienté de manière parallèle par rapport au premier flux partiel (L₂₁) et lequel reçoit la part restante du deuxième flux de gaz d'extinction (L₂), peut être guidé à travers le quatrième rétrécissement ;
dans lequel la deuxième tulipe de contact (80) présente une couronne de languettes de contact (81), laquelle couronne est guidée de manière symétrique autour de l'axe (A), et lesquelles languettes de contact sont orientées de manière axiale et forment, avec des extrémités (82) qui se trouvent à l'état libre, le rétrécissement de la deuxième tulipe de contact (80) lors de la mise hors tension ; et **en ce que** la section transversale de flux (A'_{Σ}) du quatrième rétrécissement est formée par au moins deux des sections transversales de flux qui sont énumérées ci-dessous :
(a') une section transversale de flux (A'₁) d'une fente annulaire, laquelle est guidée autour de l'axe, laquelle est orientée de manière radiale vers l'extérieur et laquelle est délimitée de manière axiale par une surface en forme de bague de la deuxième douille isolante (50), laquelle surface s'étend de manière radiale vers l'extérieur depuis le deuxième rétrécissement (52), d'une part, et laquelle fente annulaire est également délimitée par une extrémité de la deuxième tulipe de contact (80), laquelle extrémité est exécutée en étant fendue et orientée en direction du deuxième rétrécissement (52), d'autre part ;
(b') une section transversale de flux (A'_{s, ax}), laquelle est formée par la somme des sections transversales de flux qui forment, sur la libre extrémité de la deuxième tulipe de contact (80), des rainures (83) guidées entre respectivement deux des languettes de contact (81) qui sont placées de manière consécutive dans la couronne ;
(c') une section transversale de flux (A'_{s, rad}), laquelle est formée par la somme des sections transversales de flux qui forment, sur la surface de la gaine de la deuxième tulipe de contact (80), des rainures (83) guidées entre respectivement deux des languettes de contact (81) qui sont placées de manière consécutive dans la couronne ;
(d') une section transversale de flux (A'₂) d'une fente annulaire, laquelle est guidée autour l'axe (A), laquelle est orientée de manière axiale et laquelle fente annulaire est délimitée de manière radiale vers l'intérieur par une extrémité de la deuxième tulipe de contact (80), laquelle extrémité est exécutée en étant fendue, ainsi que de manière radiale vers l'extérieur par la deuxième douille isolante (50) ; et
(e') une section transversale de flux (A₃') d'une sortie de gaz en forme de bague et guidée autour de l'axe (A), laquelle sortie de gaz est disposée au niveau d'une section de la deuxième tulipe de contact (80), laquelle section se trouve à l'opposé de l'extrémité qui est conçue de manière fendue.

4. Commutateur selon la revendication 3, **caractérisé en ce que** la section transversale de flux (A'_{K}) de la deuxième tulipe de contact (80) est inférieure à la section transversale de flux (A'₄) d'un canal annulaire qui se trouve entre la deuxième tulipe de contact (80) et la broche de contact (30) et qui est formé après la libération de la deuxième tulipe de contact (80).

5. Commutateur selon la revendication 3 ou 4, **caractérisé en ce que** la section transversale de flux (A'₂) en direction de (d') est supérieure à la somme des sections transversales de flux (A'_{s, rad}, A'₃) en direction de (c') et en direction de (e').

6. Commutateur selon l'une des revendications 3 à 5, **caractérisé en ce que** le deuxième rétrécissement (52) est étendu en forme de cylindre le long de l'axe (A) et présente un diamètre qui est inférieur à son extension axiale ; et **en ce que** le diamètre et l'extension axiale sont coordonnés de telle sorte l'un par rapport à l'autre que la vitesse moyenne du deuxième flux de gaz d'extinction (L₂) entre le point de stagnation (SP) et l'extrémité du deuxième rétrécissement (52), laquelle se trouve à l'opposé du point de stagnation, atteint presque la vitesse du son.

7. Commutateur selon l'une des revendications 3 à 6, **caractérisé en ce que** un blindage (70) externe est prévu, lequel est enroulé en forme de bague autour de la deuxième douille isolante (80), dans la zone du deuxième canal de sortie (81).

8. Commutateur selon l'une des revendications 1 à 7, **caractérisé en ce que** la première tulipe de contact (20) est fixée à une extrémité d'un support de contact (90) creux, laquelle extrémité est guidée dans le premier canal de flux (41) ; **en ce que** un canal de jonction (91) est moulé dans le support de contact (90) ; et **en ce que** un volume partiel (46) du premier canal de flux (41) communique avec l'intérieur du support de contact (90) par l'intermédiaire du canal de jonction (91), lequel volume partiel est guidé en forme de bague autour de l'axe (A) et lequel est délimité vers l'extérieur par la première douille isolante (40), ainsi que vers l'intérieur par la première tulipe de contact (20).

9. Commutateur selon la revendication 8, **caractérisé en ce que** le support de contact (90) présente, dans une disposition coaxiale, un tube (92) intérieur et une enveloppe (93) extérieure, laquelle supporte la première douille isolante (40) ; **en ce que** une première section (91a) du canal de jonction (91), laquelle est guidée à travers l'enveloppe, contient au moins deux canaux partiels (91a') qui sont installés en parallèle ; et **en ce que** une deuxième section (91b) du canal de jonction est guidée à travers la paroi du tube (12).

10. Commutateur selon la revendication 9, **caractérisé en ce que** le support de contact (90) présente en outre un raccord à vis (95), lequel est destiné à la fixation de l'enveloppe (93) sur le tube (92), ainsi qu'une gorge (94) guidée en forme de bague autour de l'axe (A), laquelle gorge relie l'une à l'autre la première section (91a) et la deuxième section (91b) du canal de jonction (91) .

11. Commutateur selon la revendication 10, **caractérisé en ce que** l'enveloppe (93) est conçue d'une seule pièce et fixe une extrémité de la première tulipe de contact (20) sur une surface frontale du tube (92), au moyen d'une force de serrage appliquée par le raccord à vis (95) .

12. Commutateur selon la revendication 10, **caractérisé en ce que** l'enveloppe (90) présente deux parties d'enveloppe (93a, 93b) qui sont reliées entre elles par des vis (96) guidées de manière axiale ; et **en ce que** les deux parties d'enveloppe fixent une extrémité de la première tulipe de contact (20) au support de contact (90), au moyen d'une force de serrage appliquée par les vis (96) guidées de manière axiale.
